# FASCICULE DE BREVET EUROPEEN

(11) **EP 1 419 512 B1**
(45) Date de publication et mention de la délivrance du brevet: **01.03.2006**
(21) Numéro de dépôt: 02794806.6
(22) Date de dépôt: 06.08.2002
(51) Int. Cl.: H01H 25/06, H01H 9/18

(54) **COMMUTATEUR PROGRAMMABLE A AFFICHAGE ACTIONNABLE PAR PRESSION ET/OU PAR ROTATION**
PROGRAMMIERBARER SCHALTER MIT DURCH DRUCK UND/ODER DREHUNG BETÄTIGBARER ANZEIGE
PROGRAMMABLE SWITCH WITH PRESSURE- AND/OR ROTATION-ACTUATED DISPLAY

(30) Priorité: 14.08.2001 FR 0110839
(43) Date de publication de la demande: 19.05.2004
(73) Titulaire: LCD Solution SARL, 57150 Creutzwald (FR)
(72) Inventeur: AUBRICE, Chantal, F-57150 Creutzwald (FR)
(74) Mandataire: Poupon, Michel
(86) Numéro de dépôt international: PCT/FR2002/002805
(87) Numéro de publication internationale: WO 2003/017304

(56) Documents cités:
- DE-A- 19 857 837
- DE-U- 29 816 270
- FR-A- 2 716 293

## Description

La présente invention concerne un commutateur actionnable par pression et/ou par rotation de son élément mobile.

L'art antérieur connaît le document FR 2 716 293 concernant une touche à double possibilité de déplacement (translation, rotation) et comportant un voyant de position pour signaler à l'utilisateur la position de l'organe rotatif de la touche.

Cette touche n'étant pas programmable, elle ne permet pas de sélectionner des programmes ou des fonctions différentes à l'intention d'une machine, et l'information communiquée à l'utilisateur est réduite à sa plus simple expression.

L'état de la technique connaît également le document D1-DE- 198 57 837 selon lequel les contacts sont réalisés par des organes distincts nécessitant un système de renvois à engrenage complexe, encombrant et non intégrable dans le capuchon.

L'invention a pour but de concevoir un commutateur permettant un dialogue entre un utilisateur et sa machine, grâce à un échange d'informations diverses dans un sens et dans l'autre.

Ce but est atteint grâce à l'invention qui consiste en un commutateur du type comportant un organe mobile actionnable par pression et par rotation, caractérisé en ce que l'afficheur et l'ensemble électronique programmable sont intégrés dans le capuchon, la platine supportant la plaque d'un circuit imprimé de l'ensemble électronique et caractérisé en ce que le capuchon présente :
. d'une part une course en rotation sans fin dans un sens et dans l'autre autour d'un pivot avec plusieurs positions d'arrêt possibles au cours d'un tour, chacune des positions permettant d'actionner un interrupteur de commande de l'ensemble électronique,
. d'autre part une course linéaire selon une direction perpendiculaire au plan de rotation, avec une position basse de fermeture par pression, et un rappel automatique en ouverture après relâchement de la pression sur le capuchon, permettant d'actionner un commutateur de l'ensemble électronique.

On comprendra mieux l'invention à l'aide de la description ci-après d'un mode de réalisation non limitatif, faite en référence aux figures annexées suivantes :
- figure 1 : vue en coupe verticale d'un commutateur rotatif selon l'invention,
- figure 2 : vue en perspective du capuchon du commutateur de la figure 1,
- figure 3 : schéma de principe d'un procédé de fonctionnement non limitatif, de l'ensemble de programmation combiné au commutateur.

Le commutateur représenté en figure 1 est combiné à un afficheur apte à afficher tout type d'information, de graphique, d'animation et à un ensemble électronique de programmation.

De façon préférentielle, l'afficheur est choisi dans l'ensemble (afficheur LCD, afficheur OLED), abréviations des afficheurs à cristaux liquides et des « organic emetting diodes » de plus grande surface d'affichage que les précédentes.

Le commutateur se compose de :
- un capuchon creux et circulaire rotatif (1) dont la face supérieure (2) est transparente au moins en partie.

Intérieurement, le capuchon (1) comporte des pattes tubulaires (4) solidaires de la face supérieure (2) et perpendiculaires à celle ci, et s'étendant sur une partie au moins de la hauteur de la cavité interne (20) du capuchon.

Le capuchon (1) est apte à tourner sans fin dans un sens et dans l'autre autour de l'axe central et vertical (19) d'un pivot (22) solidaire d'une platine circulaire horizontale (14) (par exemple métallique). Le diamètre interne de la partie basse de la jupe (21) du capuchon est supérieure au diamètre de la platine (14) de manière à pouvoir tourner autour de celle-ci.

De façon préférentielle mais non limitative, la bordure de la jupe est pourvue de plis ou de points d'ancrage (16) dirigés vers l'axe (19) venant en butée sous la platine (14) pour empêcher la sortie du capuchon vers le haut et pour porter le bord extérieur d'une membrane d'étanchéité (13), son bord intérieur étant porté par un joint d'étanchéité annulaire (9) entourant le pivot (22), la membrane (13) obturant totalement l'ouverture du capuchon (1) et tournant avec lui.

Des moyens de fixation, par exemple des pattes (23) découpées dans la platine (14) et pliées à 90° supportent la plaque (15) d'un circuit imprimé comportant l'ensemble des composants électroniques nécessaires à la programmation comme par exemple des composants de contrôle (8) soudés en sous-face de la plaque (15).

Sur la face supérieure de la plaque (15) est fixé un afficheur (3) recouvert par exemple par un film opaque (18) comportant une fenêtre de lecture (18a) disposée sous la partie transparente de la face supérieure (2) du capuchon.

Selon un exemple de réalisation la plaque (15) comporte encore sur la périphérie de sa face supérieure, un ou plusieurs interrupteurs (6) espacés régulièrement, par exemple quatre disposés à 90° et un double optocommutateur à encoche (5) du type utilisé dans les souris d'ordinateur, avec une position basse de fermeture et un rappel automatique en ouverture après relâchement de la pression, l'utilisation de deux optocommutateurs permettant de déterminer le sens de rotation du capuchon.

Les contacts sur les interrupteurs (6) et sur le commutateur (5) sont réalisés par les pattes tubulaires (4), respectivement lors de la rotation du capuchon ou d'une pression sur celui-ci.

En option on peut prévoir sur la plaque (15) et en dessous de l'afficheur (3) un ou plusieurs moyens d'éclairage par exemple des lampes du type diode électroluminescentes.

La plaque du circuit imprimé comporte un câble de sortie (24) relié à une connexion standard (10) pour connecter le commutateur à une machine.

Préférentiellement un filetage (11) prévu sur le pivot (22) permet de fixer le commutateur selon l'invention sur un support (17) au moyen d'un écrou de fixation (12).

On décrit à présent le fonctionnement du commutateur en liaison avec les trois figures.

L'utilisateur peut tourner indéfiniment le capuchon (1) dans un sens et dans l'autre et des informations s'affichent immédiatement sur l'afficheur pour chaque position du capuchon.

Ces informations peuvent être un code (correspondant à une opération à effectuer par la machine), un message à l'intention de l'environnement de la machine, une information reçue en provenance de l'environnement (par exemple heure, température, rapidité, consommation, pression, etc...) ou une combinaison de cet ensemble d'informations, ou un graphique ou une animation.

L'utilisateur sélectionne ou valide l'information ou la fonction choisie par pression sur ledit capuchon, et a la possibilité, pour chacune d'entre elle, de sélectionner ou valider une sous fonction par une nouvelle pression.

Sur le schéma de principe, ce fonctionnement se traduit par les étapes suivantes :
- étape (A) : début (ou allumage)
- étape (B) : affichage successif et en boucle de toutes les fonctions programmées, la première fonction (F₁) succédant à la dernière fonction (Fₙ) (liaison 101), chaque fonction (F₁), (F₂)..., (Fₙ) pouvant être validée par une sortie 102, puis choix de l'une d'entre-elles par arrêt sur une position,
- étape (C) : validation du choix d'une des fonctions (Fᵢ) par pression sur le capuchon. Chaque fonction peut comporter un menu et, selon la programmation du menu, au moins une information de sortie [par exemple
- un code (103), au moins une suite de bits (104), une aide (105)], un affichage des données reçues (106) correspondant à un code, et une liaison d'accès (107) à un ensemble de sous fonctions (SF₁), (SF₂), (SF₃), (SFₙ) disponibles grâce à l'étape (D), un ou plusieurs accès (108) à l'étape début (A).
- étape (D) en option : affichage successif et en boucle de toutes les sous-fonctions programmées, la première sous-fonction (SF₁) succédant à la dernière fonction (SFₙ) (liaison 109), chaque sous fonction pouvant être validée par une sortie (110), puis choix de l'une des sous fonctions (SFᵢ). La programmation de l'étape D prévoit ainsi les mêmes possibilités que la programmation de l'étape B.
- étape (E) : validation du choix précédent d'une sous-fonction (SFᵢ) par pression sur le capuchon (1).
   A nouveau la programmation prévoit pour l'étape (E) les mêmes possibilités que pour l'étape (C) entre autres par exemple, un accès (111) à l'étape début (A), l'affichage et la programmation d'un code (112), une aide (113) etc... et en option un accès (114) à une sous sous-fonction (SSFᵢ) qui pourra elle-même être validée par pression du capuchon etc...
- étape (X) : la répétition des étapes de rotation et de validation ci-dessus est en théorie non limitée. D'une façon générale, suite à une validation (C, E etc...), la programmation prévoit (accès possible et affichage) de l'une des informations non limitatives suivantes :
   ■ message provenant de l'environnement extérieur de la machine (tel que par exemple: température, heure, consommation etc...) afin de renseigner l'utilisateur,
   ■ graphique d'information également pour renseigner l'utilisateur,
   ■ code d'une fonction à faire exécuter par la machine. Ce qui correspond à une communication de l'utilisateur vers la machine,
   ■ une combinaison de plusieurs ou de la totalité de ces informations ci-dessus,
   ■ etc...

Ainsi, grâce à l'invention, il peut s'instaurer un véritable dialogue (utilisateur-machine) puisqu'il y a échange possible d'informations de l'un vers l'autre et réciproquement.

En outre l'utilisateur a la possibilité de modifier les menus des fonctions et/ou sous fonction car :
- la reconfiguration du programme d'un commutateur selon l'invention déjà mis en place sur une machine est possible, sans démontage, en déconnectant le connecteur (10) et en le connectant sur un appareil de programmation,
- en cas de communication en réseau la reconfiguration est réalisable directement à la centrale du réseau.

## Revendications

1. Commutateur du type comportant un organe mobile actionnable par pression et par rotation, du type comportant un afficheur, un ensemble électronique programmable, un capuchon apte à tourner autour d'une platine (14), le capuchon présentant:
. d'une part une course en rotation sans fin dans un sens et dans l'autre autour d'un pivot (22) avec plusieurs positions d'arrêt possibles au cours d'un tour, chacune des positions permettant d'actionner un interrupteur (6) de commande de l'ensemble électronique,
. d'autre part une course linéaire selon une direction perpendiculaire au plan de rotation, avec une position basse de fermeture par pression sur le capuchon, et un rappel automatique en ouverture après relâchement de la pression sur le capuchon, permettant d'actionner un commutateur (5) de l'ensemble électronique, **caractérisé en ce que**:
- l'afficheur et l'ensemble électronique programmable sont intégrés dans le capuchon, la platine (14) supportant la plaque (15) d'un circuit imprimé de l'ensemble électronique,

2. Commutateur selon la revendication 1, **caractérisé en ce que** l'afficheur est un afficheur, choisi dans l'ensemble (afficheur LCD, afficheur OLED).

3. Commutateur selon l'une des revendications 1 à 2, **caractérisé en ce que** le commutateur (5) de l'ensemble électronique est du type optocommutateur à encoche.

4. Commutateur selon l'une des revendications 1 à 3, **caractérisé en ce que** :
- le capuchon (1) est creux et sa face supérieure (2) est transparente au moins en partie,
- intérieurement, le capuchon (1) comporte des pattes tubulaires (4) solidaires de la face supérieure (2) et perpendiculaires à celle-ci, et s'étendant sur une partie au moins de la hauteur de la cavité interne (20) du capuchon,
- le capuchon est apte à tourner sans fin dans un sens et dans l'autre autour de l'axe central et vertical (19) d'un pivot (22) solidaire d'une platine circulaire horizontale (14), le diamètre interne de la partie basse de la jupe (21) du capuchon étant supérieur au diamètre de la platine (14) de manière à pouvoir tourner autour de celle-ci,

5. Commutateur selon la revendication4, **caractérisé en ce**
- la bordure de la jupe est pourvue de plis ou de points d'ancrage (16) dirigés vers l'axe (19) venant en butée sous la platine (14) pour empêcher la sortie du capuchon vers le haut et pour porter le bord extérieur d'une membrane d'étanchéité (13), son bord intérieur étant porté par un joint d'étanchéité annulaire (9) entourant le pivot (22), la membrane (13) obturant totalement l'ouverture du capuchon (1) et tournant avec lui.

6. Commutateur selon la revendication 5, **caractérisé en ce que** des pattes (23) découpées dans la platine (14) et pliées à 90° supportent la plaque (15) d'un circuit imprimé comportant l'ensemble des composants électroniques nécessaires à la programmation,

7. Commutateur selon l'une des revendications 5 à 6 **caractérisé en ce que** sur la face supérieure de la plaque (15) est fixé un afficheur (3),

8. Commutateur selon la revendication 7, **caractérisé en ce que** l'afficheur (3) est recouvert par un film opaque (18) comportant une fenêtre de lecture (18a) disposée sous la partie transparente de la face supérieure (2) du capuchon,

9. Commutateur selon l'une des revendications 5 à 8, **caractérisé en ce que** la plaque (15) comporte encore sur la périphérie de sa face supérieure, au moins un interrupteur (6), et deux optocommutateurs à encoche (5),

10. Commutateur selon l'une des revendications 5 à 9, **caractérisé en ce que** sur la plaque (15) et en dessous de l'afficheur (3) sont prévus un ou plusieurs moyens d'éclairage (7),

11. Commutateur selon l'une des revendications 1 à 10, **caractérisé en ce que** un câble de sortie (24) est relié à une connexion standard (10) pour connecter le commutateur à une machine,

12. Commutateur selon l'une des revendications 1 à 11, **caractérisé en ce que** un filetage (11) prévu sur le pivot (22) permet de fixer le commutateur selon l'invention sur un support (17) au moyen d'un écrou de fixation (12),

13. Procédé d'utilisation d'un commutateur selon l'une des revendications 1 à 12, **caractérisé en ce qu'**il consiste à programmer l'ensemble électronique de la manière qui suit :
- étape (A) : début (ou allumage)
- étape (B) : affichage successif et en boucle de toutes les fonctions programmées, la première fonction (F₁) succédant à la dernière fonction (Fₙ) (liaison 101), chaque fonction (F₁), (F₂)..., (Fₙ) pouvant être validée par une sortie 102, puis choix de l'une d'entre-elles par arrêt sur une position,
- étape (C) : validation du choix d'une des fonctions (Fᵢ) par pression sur le capuchon. Chaque fonction peut comporter un menu et selon la programmation du menu au moins une information de sortie (par exemple un code (103), au moins une suite de bits (104), une aide (105) et un affichage des données reçues (106) correspondant à un code, et une liaison d'accès (107) à un ensemble de sous fonctions (SF₁), (SF₂), (SF₃), (SFₙ) disponibles grâce à l'étape (D), un ou plusieurs accès (108) à l'étape début (D).
- étape (D) en option : affichage successif et en boucle de toutes les sous-fonctions programmées, la première sous-fonction (SF₁) succédant à la dernière fonction (SFₙ) (liaison 109), chaque sous fonction pouvant être validée par une sortie (110) puis choix de l'une des sous fonctions (SFᵢ). La programmation de l'étape D prévoir ainsi les mêmes possibilités que la programmation de l'étape B.
- étape (E) : validation du choix précédent d'une sous-fonction (SFᵢ) par pression sur le capuchon (1).

14. Procédé d'utilisation selon la revendication 13, **caractérisé en ce que** le programme est reconfigurable par un appareil de programmation ou par la centrale d'un réseau de communication.

## Claims

1. Switch of the type comprising a displaceable member, which is actuatable by pressure and by rotation, of the type comprising a display, a programmable electronic assembly, and a cap capable of rotating about a plate (14), the cap having:
. on the one hand an endless rotational path, in one direction and in the other, about a pivot (22), with a plurality of possible stopping positions in the course of a rotation, each of the positions permitting a switching means (6) for controlling the electronic assembly to be actuated,
. on the other hand a linear path, in a direction perpendicular to the plane of rotation, with a low position for closing by pressure on the cap, and automatic recall on opening after the pressure on the cap is released, permitting a switch (5) of the electronic assembly to be actuated,
**characterised in that**:
- the display and the programmable electronic assembly are integrated in the cap, the plate (14) supporting the board (15) of a printed circuit of the electronic assembly.

2. Switch according to claim 1, **characterised in that** the display is a display selected from the group (LCD display, OLED display).

3. Switch according to one of claims 1 to 2, **characterised in that** the switch (5) of the electronic assembly is of the notched optoswitch type.

4. Switch according to one of claims 1 to 3, **characterised in that**:
- the cap (1) is hollow, and its upper face (2) is at least partially transparent,
- internally, the cap (1) comprises tubular lugs (4), which are integral with the upper face (2) and perpendicular relative thereto, and extend over at least one portion of the height of the internal cavity (20) of the cap,
- the cap is capable of rotating endlessly in one direction and in the other about the central and vertical spindle (19) of a pivot (22), which is integral with a horizontal circular plate (14), the internal diameter of the bottom portion of the skirt (21) of the cap being greater than the diameter of the plate (14) so as to be able to rotate about said plate.

5. Switch according to claim 4, **characterised in that**
- the edge of the skirt is provided with folds or anchoring points (16), directed towards the spindle (19) and abutting below the plate (14), to prevent the cap from emerging upwardly and to carry the external edge of a sealing membrane (13), its internal edge being carried by an annular sealing joint (9) surrounding the pivot (22), and the membrane (13) totally blocking the opening of the cap (1) and rotating therewith.

6. Switch according to claim 5, **characterised in that** lugs (23), which are cut-out in the plate (14) and folded at 90°, support the board (15) of a printed circuit, which comprises all of the electronic components necessary for the programming.

7. Switch according to one of claims 5 to 6, **characterised in that** a display (3) is fixed on the upper face of the board (15).

8. Switch according to claim 7, **characterised in that** the display (3) is covered by an opaque film (18) comprising a read-off window (18a) disposed under the transparent portion of the upper face (2) of the cap.

9. Switch according to one of claims 5 to 8, **characterised in that** the board (15) further includes, on the periphery of its upper face, at least one switching means (6), and two notched optoswitches (5).

10. Switch according to one of claims 5 to 9, **characterised in that** one or more lighting means (7) are provided on the board (15) and below the display (3).

11. Switch according to one of claims 1 to 10, **characterised in that** an output cable (24) is connected to a standard connection (10) to connect the switch to a machine.

12. Switch according to one of claims 1 to 11, **characterised in that** a threaded portion (11), provided on the pivot (22), permits the switch according to the invention to be secured on a support (17) by means of a securing nut (12).

13. Method of using a switch according to one of claims 1 to 12, **characterised in that** it consists of programming the electronic assembly in the following manner:
- step (A): start (or lighting-up)
- step (B): successive and looped display of all of the programmed functions, the first function (F₁) following the last function (Fₙ) (connection 101), each function (F₁), (F₂)..., (Fₙ) being able to be validated by an output (102), then selection of one of these by stopping at a position,
- step (C): validation of the selection of one of the functions (F₁) by pressure on the cap. Each function may include a menu and, depending on the programming of the menu, at least one output information, for example a code (103), at least one series of bits (104), an aid (105) and a display of the received data (106) corresponding to a code, and an access connection (107) to an assembly of sub-functions (SF₁), (SF₂), (SF₃), (SFₙ) available thanks to step (D), one or more accesses (108) to the starting step (D),
- step (D) as an option: successive and looped display of all of the programmed sub-functions, the first sub-function (SF₁) following the last sub-function (SFₙ) (connection 109), each sub-function being able to be validated by an output (110), then selection of one of the sub-functions (SFᵢ). The programming of step (D) thus provides the same possibilities as the programming of step (B).
- step (E): validation of the preceding selection of a sub-function (SFᵢ) by pressure on the cap (1).

14. Method of use according to claim 13, **characterised in that** the programme can be reconfigured by a programming apparatus or by the control centre of a communication network.

## Patentansprüche

1. Schalter, umfassend ein bewegliches Element, das durch Druck und Drehung betätigbar ist, umfassend eine Anzeigevorrichtung, eine programmierbare Elektronikeinheit, eine Kappe, die sich um eine Platine (14) drehen kann, wobei die Kappe versehen ist mit:
- einerseits einem Endlosdrehweg in die eine und die andere Richtung um einen Zapfen (22) mit mehreren möglichen Stopppositionen während einer Umdrehung, wobei es jede der Positionen ermöglicht, einen Schalter (6) zur Steuerung der Elektronikeinheit zu betätigen,
- andererseits einen linearen Weg entlang einer Richtung senkrecht auf die Drehebene mit einer unteren Position zum Verschließen durch Druck auf die Kappe und einer automatischen Rückstellung zum Öffnen nach Lösen des Drucks auf die Kappe, wodurch es möglich ist, einen Schalter (5) der Elektronikeinheit zu betätigen,
**dadurch gekennzeichnet, dass**:
- die Anzeigevorrichtung und die programmierbare Elektronikeinheit in die Kappe eingebaut sind, wobei die Platine (14) die Platte (15) einer gedruckten Schaltung der Elektronikeinheit trägt.

2. Schalter nach Anspruch 1, **dadurch gekennzeichnet, dass** die Anzeigevorrichtung eine Anzeigevorrichtung ist, die in der Gruppe (LCD-Anzeige, OLED-Anzeige) ausgewählt wird.

3. Schalter nach einem der Ansprüche 1 bis 2, **dadurch gekennzeichnet, dass** der Schalter (5) der Elektronikeinheit vom Typ optischer Schalter mit Kerbe ist.

4. Schalter nach einem der Ansprüche 1 bis 3, **dadurch gekennzeichnet, dass**:
- die Kappe (1) hohl und ihre Oberseite (2) zumindest teilweise transparent ist,
- die Kappe (1) innen röhrenförmige Befestigungseisen (4) umfasst, die fest mit der Oberseite (2) verbinden und zu dieser senkrecht sind und sich auf zumindest einem Teil der Höhe des Innenhohlraums(20) der Kappe erstrecken,
- sich die Kappe endlos in die eine und die andere Richtung um die Mittel- und Vertikalachse (19) eines Zapfens (22) drehen kann, der fest mit einer horizontalen kreisförmigen Platine (14) verbunden ist, wobei der Innendurchmesser des unteren Teils der Schürze (21) der Kappe größer als der Durchmesser der Platine (14) ist, um sich um diese drehen zu können.

5. Schalter nach Anspruch 4, **dadurch gekennzeichnet, dass**
- der Rand der Schürze mit Falzen oder Verankerungspunkten (16) versehen ist, die zur Achse (19) ausgerichtet sind, die unter der Platine (14) anschlägt, um das Austreten der Kappe nach oben zu verhindern und den Außenrand einer Dichtungsmembran (13) zu tragen, wobei ihr Innenrand von einer Ringdichtung (9), die den Zapfen (22) umgibt, getragen wird, wobei die Membran (13) die Öffnung der Kappe (1) zur Gänze verschließt und sich mit dieser dreht.

6. Schalter nach Anspruch 5, **dadurch gekennzeichnet, dass** Befestigungseisen (23), die in der Platine (14) ausgeschnitten und um 90° gebogen sind, die Platte (15) einer gedruckten Schaltung tragen, die die Gesamtheit der für die Programmierung erforderlichen Elektronikbauteile umfasst.

7. Schalter nach einem der Ansprüche 5 bis 6, **dadurch gekennzeichnet, dass** auf der Oberseite der Platte (15) eine Anzeigevorrichtung (3) befestigt ist.

8. Schalter nach Anspruch 7, **dadurch gekennzeichnet, dass** die Anzeigevorrichtung (3) mit einer undurchsichtigen Folie (18) bedeckt ist, die ein Ablesefenster (18a) umfasst, das unter dem transparenten Teil der Oberseite (2) der Kappe angeordnet ist.

9. Schalter nach einem der Ansprüche 5 bis 8, **dadurch gekennzeichnet, dass** die Platte (15) ferner auf dem Umfang ihrer Oberseite mindestens einen Schalter (6) und zwei optische Schalter (5) mit Kerbe umfasst.

10. Schalter nach einem der Ansprüche 5 bis 9, **dadurch gekennzeichnet, dass** auf der Platte (15) und unter der Anzeigevorrichtung (3) ein oder mehrere Beleuchtungsmittel (7) vorgesehen sind.

11. Schalter nach einem der Ansprüche 1 bis 10, **dadurch gekennzeichnet, dass** ein Ausgangskabel (24) mit einem Standardanschluss (10) verbunden ist, um den Schalter an eine Maschine anzuschließen.

12. Schalter nach einem der Ansprüche 1 bis 11, **dadurch gekennzeichnet, dass** es ein auf dem Zapfen (22) vorgesehenes Gewinde (11) ermöglicht, den erfindungsgemäßen Schalter auf einer Stütze (17) mit Hilfe einer Befestigungsmutter (12) zu befestigen.

13. Verfahren zur Verwendung eines Schalters nach einem der Ansprüche 1 bis 12, **dadurch gekennzeichnet, dass** es darin besteht, die Elektronikeinheit auf folgende Weise zu programmieren:
- Schritt (A): Start (oder Zündung)
- Schritt (B): in der Schleife aufeinander folgende Anzeige aller programmierten Funktionen, wobei die erste Funktion (F₁) auf die letzte Funktion (Fₙ) (Verbindung 101) folgt, wobei jede Funktion (F₁), (F₂).... (Fₙ) durch einen Ausgang 102 und dann Auswahl einer von ihnen durch Stopp in einer Position validiert werden kann,
- Schritt (C): Validierung der Auswahl einer der Funktionen (Fᵢ) durch Drücken auf die Kappe. Jede Funktion kann ein Menü und je nach Programmierung des Menüs mindestens eine Ausgangsinformation (beispielsweise einen Code (103)), mindestens eine Bitfolge (104), eine Hilfe (105) und eine Anzeige der empfangenen Daten (106) entsprechend einem Code und eine Zugriffsverbindung (107) zu einer Gesamtheit von Unterfunktionen (SF₁), (SF₂), (SF₃), (SFₙ), die dank des Schrittes (D) verfügbar sind, einen oder mehrere Zugriffe (108) auf den Anfangsschritt (D) umfassen,
- Schritt (D) als Option: in der Schleife aufeinander folgende Anzeige aller programmierten Unterfunktionen, wobei die erste Unterfunktion (SF₁) auf die letzte Funktion (SFₙ) (Verbindung 109) folgt, wobei jede Unterfunktion durch einen Ausgang (110) und dann Auswahl einer der Unterfunktionen (SFᵢ) validiert werden kann. Die Programmierung des Schrittes D sieht somit dieselben Möglichkeiten wie die Programmierung des Schrittes B vor,
- Schritt (E): Validierung der vorhergehenden Auswahl einer Unterfunktion (SFᵢ) durch Drücken auf die Kappe (1).

14. Verwendungsverfahren nach Anspruch 13, **dadurch gekennzeichnet, dass** das Programm durch ein Programmierungsgerät oder die Zentrale eines Kommunikationsnetzes neu konfiguriert werden kann.
